# EUROPÄISCHE PATENTSCHRIFT

(11) **EP 0 110 824 B1**
(45) Veröffentlichungstag und Bekanntmachung des Hinweises auf die Patenterteilung: **10.06.1987**
(21) Anmeldenummer: 83810507.0
(22) Anmeldetag: 03.11.1983
(51) Int. Cl.: E05D 5/02

(54) **Scharnier**
Hinge
Charnière

(30) Priorität: 30.11.1982 CH 6931/82
(43) Veröffentlichungstag der Anmeldung: 13.06.1984
(73) Patentinhaber: SCHWEIZERISCHE ALUMINIUM AG, CH-3965 Chippis (CH)
(72) Erfinder: Attinger, Urs, CH-8173 Riedt/Neerach (CH); Lütschg, Serge, CH-8049 Zürich (CH)

## Beschreibung

Die Erfindung betrifft ein Scharnier als gelenkige Verbindung zwischen einer Seitenwand und einer Klappe eines Eisenbahnwagens zur Aufnahme von Ladegut, wobei die Profile der Seitenwand und der Klappe Längsnuten aufweisen, in welchen jeweils ein Teil des Scharniers verschiebbar angeordnet ist und die Scharnierteile durch einen Schwenkbolzen verbunden sind.

Eisenbahnwagen zur Aufnahme von Ladegut weisen üblicherweise eine Seitenwand auf, welche teilweise aus einer Öffnungsklappe besteht, die um ein Gelenk, Scharnier od.dgl. schwenkbar an der Seitenwand angeordnet ist. Diese Anordnung ermöglicht einen leichteren Zugriff zu den Ladegütern bzw. ein selbständiges Entleeren des Eisenbahnwagens von beispielsweise Schüttgut. Während des Transports muss die Klappe geschlossen sein. Als Scharnier finden bislang in der Regel an die jeweilige Seitenwand bzw. Klappe angeschweisste Laschen od.dgl. Anwendung, welche ineinandergreifen und durch Bolzen gesichert sind.

Die bekannten Scharniere haben ausser ihrer starren Festlegung den erheblichen Nachteil, dass sie einem nicht unbeträchtlichen Verschleiss unterworfen sind. Der Austausch solcher verschlissener Teile bereitet erhebliche Mühe und Kosten und birgt die Gefahr in sich, dass beispielsweise neu anzuschweissende Scharnierteile kaum einen für den Schweissvorgang notwendig vorbereiteten Untergrund vorfinden, wie dies bei stark angerosteten Seitenwänden der Fall ist.

In der DE-A-30 15 354 wird eine Scharnierbandverbindung für Fenster, Türen und Tore mit aus Profilscheinen gebildeten Rahmenschenkeln des Stock- bzw. Zargen- und Flügelrahmens beschrieben. Diese Rahmen weisen seitlich ein zur Bildung einer Nut hinterschnittelnes Profil auf, wobei in der Nut gleitsteinartige Muttern zur verschiebbaren Führung angeordnet sind. Über diese Muttern sind die beiden Scharnierbandlappen eines Scharniers wechselweise am Stock- und Flügelrahmen mit Schrauben befestigt. Die Scharnierbandlappen weisen in die Nutöffnung passende, zur Scharnierachse parallele Längsrippen auf, die in der Montagestellung unter Eingriff mit beiden Nuträndern die Scharnierachse zwangsweise parallel zum Rahmenschenkel stellen.

Diese Scharnierachse ist, wie im Hochbau üblich, stets seitlich des Stock- und Flügelrahmens angeordnet. Dadurch ist sie bei gewissen Verwendungsstarten nicht nur der Gefahr von Schlägen u.dgl. ausgesetzt, sie bildet auch ein Hindernis und ist physikalischen und chemischen Einwirkungen besonders ausgesetzt.

Der Erfinder hat sich die Aufgabe gestellt, ein Scharnier für Einsenbahnwagen zu schaffen, welches nicht nur leicht zu handhaben, billig herzustellen und jederzeit austauschbar ist, sondern gegen mechanische Schläge und gegen chemische sowie physikalische Einwirkungen geschützt ist.

Die Aufgabe wird erfindungsgemäss nach dem Kennzeichen von Patentanspruch 1 gelöst.

Wie in bekannten Lösungen sind in der Seitenwand und im Klappenprofil Längsnuten ausgebildet, in welchen jeweils ein Teil des Scharniers verschiebbar angeordnet ist. Diese Längsnuten sind auf den Stirnkanten angeordnet, weil sie dort am wenigsten störend wirken.

Es ist möglich, den Schwenkbolzen des Scharniers derart im zentralen Bereich von Seitenwand bzw. Klappenprofil anzuordnen, dass nach aussen hin die gesamte Seitenwand des Eisenbahnwagens eine ebene Fläche bildet. Durch dieses Scharnier und seiner Anordnung in den beschriebenen Nuten ist es einmal möglich, das Scharnier im Falle seines Verschleisses auf einfache Weise auszutauschen. Hierfür genügt ein Lösen der Imbusschrauben. Zum anderen kann, beispielsweise bei einem Aufbrechen der Nut infolge unsachgemässer Behandlung, oder zu hoher Belastung der Klappe, das Scharnier etwas gelöst und in der Nut an eine intakte Stelle der Nut verschoben werden. Dies gilt natürlich auch dann, wenn sich das Scharnier an einer bestimmten Stelle besonders störend auswirken würde. Auf diese Art und Weise wird durch eine äusserst einfache Vorrichtung eine sehr flexible Handabung der Seitenwandelemente eines Eisenbahnwagens ermöglicht.

Weitere Vorteile, Merkmale und Einzelheiten der Erfindung ergeben sich aus der nachfolgenden Beschreibung eines bevorzugten Ausführungsbeispiels sowie anhand der Zeichnung; diese zeigt in
Fig. 1 einen Ausschnitt aus einer Seitenansicht eines Eisenbahnwagens für Ladegut mit einem Scharnier
Fig. 2 einen Querschnitt durch das Scharnier nach Linie 11-11 in Fig 1.

Nach Fig. 1 weist ein Eisenbahnwagen eine Seitenwand 1 auf, an welche ein Klappenprofil 2 anschliesst. Stirnkante 3 der Seitenwand 1 und Stirnkante 4 des Klappenprofils 2 liegen sich in einem Abstand a gegenüber und sind über ein Scharnier S verbunden. Dieses Scharnier S erlaubt ein Schwenken des Klappenprofils 2 in Richtung x (Fig. 2). Die vom Abstand a gebildete Öffnung wird zum Wageninnenraum hin durch eine Anschlagleiste 5 abgedeckt.

Sowohl die Stirnkante 3 des Seitenwandprofils 1 als auch die Stirnkante 4 des Klappenprofils 2 weisen vorzugsweise über ihre gesamte Länge hinterschnittene Nuten 6 und 7 auf. In der Nut 6 ist eine aus zwei zinnenartigen Vorsprüngen 8 und 9 geformte Gabel 10 als Teil des Scharniers S lösbar befestigt. Zwischen die Vorsprünge 8 und 9 greift eine in der Nut 7 lösbar befestigte Zunge 11.

Die Vorsprünge 8 und 9 und die Zunge 11 durchdringt etwa parallel zu den Stirnkanten 3 bzw. 4 ein Bolzen 15. essen Einschub wird einerseits von einem Kopf 16 begrenzt, andererseits wird er von einer Scheibe 17 sowie einem durch eine quer zu seiner Längsachse A verlaufende Bohrung 18 gesteckten - nicht dargestellten - Stift gesichert.

Nach Fig. 2 sind in die Vorsprünge 8 und 9 jeweils ein Sackloch 20 zur Aufnahme eines Schraubstiftes 21 mit einem Imbuskopf 22 eingeformt. Der Schraubstift 21 durchbohrt eine Öffnung 23 am Boden 24 des Sackloches 20, wobei sich der Imbuskopf 22 über eine Unterlagsscheibe 26 gegen eine im Boden 24 gebildete Schulter 27 abstützt. Der Schraubstift 21 greift in die hinterschnittene Nut 6 in der Seitenwand 1 ein und durchdringt dort eine Vierkantmutter 28, welche im Inneren der Nut 6 einer durch die Hinterschneidung erzeugten Auflageschulter 29 anliegt.

In gleicher Weise ist auch die Zunge 11 an dem Klappenprofil 2 befestigt, wobei in Fig. 2 nur ein Teil eines Schraubstiftes 32 gezeigt ist, welcher mit einer weiteren Vierkantmutter 33 in der Nut 7 in Verbindung steht.

Die Anschlagleiste 5 wird mittels eines in eine Gewindebohrung 34 der Gabel 10 eingreifenden Schraubbolzens 35 festgelegt, dessen Sechskantkopf 36 in einer Ausnehmung 37 in der Anschlagleiste 5 versenkt ist.

## Patentansprüche

1. Scharnier als gelenkige Verbindung zwischen einer Seitenwand (1) und einer Klappe (2) eines Eisenbahnwagens zur Aufnahme von Ladegut, wobei die Profile der Seitenwand (1) und der Klappe (2) Längsnuten (6, 7) aufweisen, in welchen jeweils ein Teil (10, 11) des Scharniers (5) verschiebbar angeordnet ist und die Scharnierteile (10, 11) durch einen Schwenkholzen (15) verbunden sind,
dadurch gekennzeichnet, dass
die Längsnuten (6, 7) unter Bildung einer Auflageschultter (29) hinterschnitten sind, die Seitenwand (1) und die Klappe (2) in einem die Scharnierteile (10, 11.) und den Schwenkbolzen (15) aufnehmenden Abstand (a) voneinander angeordnet sind, und in die die Gabel (10) des Scharniers (5) bildenden Vorsprünge (8, 9) sowie in die Zunge (11) des Scharniers (5) jeweils ein Sackloch (20) zur Aufnahme eines Schraubstiftes (21, 32) eingeformt ist, welcher durch eine Öffnung (23) im Boden (24) des Sackloches (20) hindurch in die hinterschnittene Nut (6, 7) eingreift und dort eine der Auflageschulter (29) anliegende Vierkantmutter (28, 33) durchdringt, während sich andernends ein an den Schraubstift (21, 32) angeformter Kopf (22) gegen eine Schulter (27) am Boden (24) des Sackloches (20) abstützt.

2. Scharnier nach Anspruch 1, dadurch gekennzeichnet, dass die Längsnuten (6, 7) in gegenüberliegenden Stirnkanten (3,4) der Seitenwand (1) und des Klappenprofils (2) eingeformt sind.

3. Scharnier nach Anspruch 1, dadurch gekennzeichnet, dass der Kopf (22) ein Imbuskopf ist.

4. Scharnier nach einem der Ansprüche 1 bis 3, dadurch gekennzeichnet, dass der Abstand (a) zwischen der Seitenwand (1) und dem Klappenprofil (2) durch eine Anschlagleiste (5) abgedeckt ist.

## Claims

1. Hinge as articulated connection between a side wall (1) and a flap (2) of a railway truck for the reception of freight, where the profiles of the side wall (1) and of the flap (2) have longitudinal grooves (6, 7) in each of which a part (10, 11) of the hinge (5) is displaceably arranged, and the hinge parts (10, 11) are connected by a pivot bolt (15),
characterised in that
the longitudinal grooves (6, 7) are undercut forming an abutment shoulder (29), the side wall (1) and the flap (2) are arranged at a distance (a) from one another which accommodates the hinge parts (10, 11) and the pivot bolt (15), and into the projections (8, 9) forming the fork (10) of the hinge (5) and into the tongue (11) of the hinge (5) there is formed in each case a blind hole (20) for the reception of a threaded pin (21, 32) which engages through an opening (23) in the bottom (24) of the blind hole (20) in the undercut groove (6, 7) and there penetrates a square nut (28, 33) abutting on the abutment shoulder (29), while at the other end a head (22) formed on the threaded pin (21, 32) is supported against a shoulder (27) at the bottom (24) of the blind hole (20).

2. Hinge according to claim 1, characterised in that the longitudinal grooves (6, 7) are formed into opposite face edges (3, 4) of the side wall (1) and of the flap profile (2).

3. Hinge according to claim 1, characterised in that the head (22) is a socket head.

4. Hinge according to one of claims 1 to 3, characterised in that the distance (a) between the side wall (1) and the flap profile (2) is covered by a stop strip (5).

## Revendications

1. Charnière formant liaison articulée entre une paroi latérale (1) et une trappe (2) d'un wagon de chemin de fer destiné à recevoir des marchandises, dans laquelle les profilés de la paroi latérale (1) et de la trappe (2) présentent des rainures longitudinales (6, 7) dans lesquelles est respectivement disposée, avec possibilité de coulissement, une partie (10, 11) de la charnière (5) et dans laquelle les parties de la charnière (10, 11) sont réunies par une broche (15),
caractérisée
en ce que les rainures longitudinales (6, 7) forment un chambrage donnant un épaulement d'appui (29); en ce que la paroi latérale (1) et la trappe (2) sont disposées à une certaine distance (a) l'une de l'autre dans laquelle se logent les parties de la charnière (10, 11) et la broche (15); et en ce que dans les saillies (8, 9) qui forment la fourchette (10) de la charnière (5) ainsi que dans la languette (11) de la charnière (5) est respectivement venu de forme un trou borgne (20) destiné à recevoir une vis (21, 32) qui se loge dans la rainure formant chambrage (6, 7) par une ouverture (23) prévue dans le fond (24) du trou borgne (20) et qui y pénètre dans un écrou carré (28, 33) qui s'appuie contre l'épaulement d'appui (29), tandis que, de l'autre côté, une tête (22), venue de forme sur la vis (21, 32) s'appuie contre un épaulement (27) prévu au fond (24) du trou borgne (20).

2. Charnière selon la revendication 1, caractérisée en ce que les rainures longitudinales (6, 7) sont venues de forme sur les arêtes frontales situées l'une en face de l'autre (3, 4) de la paroi latérale (1) et du profilé formant trappe (2).

3. Charnière selon la revendication 1, caractérisée en ce que la tête (22) est une tête six-pans creux.

4. Charnière selon une des revendications 1 à 3, caractérisée en ce que la distance (a) entre la paroi latérale (1) et le profilé formant trappé (2) est recouverte par une baguette de butée (5).
